# EUROPÄISCHE PATENTSCHRIFT

(11) **EP 2 012 886 B1**
(45) Veröffentlichungstag und Bekanntmachung des Hinweises auf die Patenterteilung: **17.11.2010**
(21) Anmeldenummer: 07872826.8
(22) Anmeldetag: 26.04.2007
(51) Int. Cl.: A63B 71/06

(54) **ÜBERWACHUNGSVORRICHTUNG FÜR EIN SPIELFELD**
MONITORING DEVICE FOR A PLAYING FIELD
DISPOSITIF DE SURVEILLANCE POUR TERRAIN DE JEU

(30) Priorität: 26.04.2006 DE 102006020018
(43) Veröffentlichungstag der Anmeldung: 14.01.2009
(73) Patentinhaber: Curtð, Vincenzo Gabriele, 21014 Laveno-Mombello (VA) (IT)
(72) Erfinder: Curtð, Vincenzo Gabriele, 21014 Laveno-Mombello (VA) (IT)
(74) Vertreter: Clemens, Gerhard
(86) Internationale Anmeldenummer: PCT/IB2007/002190
(87) Internationale Veröffentlichungsnummer: WO 2008/110857

(56) Entgegenhaltungen:
- EP-A- 0 847 201
- WO-A-00/31560
- FR-A- 2 843 849
- GB-A- 1 517 386
- US-A- 5 225 863
- US-A- 5 912 700

## Beschreibung

### TECHNISCHES GEBIET

Die vorliegende Erfindung betrifft eine Überwachungsvorrichtung für ein Spielfeld, auf dem Spieler ein Spiel mit einem Ball nach vorgegebenen Regeln betreiben, und für zumindest eine Überwachungsperson, die die Einhaltung der Regeln überwachen muss.

### STAND DER TECHNIK

Zur Überwachung der Regeln werden beispielsweise bei Fußballspielen ein Schiedsrichter und zwei Linienrichter eingesetzt. Der Schiedsrichter muss nach einer entsprechenden Spielsituation umgehend entscheiden, ob die Regeln eingehalten worden sind oder nicht, beispielsweise ob ein Foulspiel vorliegt, ob Abseits vorliegt oder ob der Ball die Auslinie überschritten hat. Ist der Schiedsrichter aufgrund seiner räumlich nur begrenzten Sichtweise in bestimmten Spielsituationen nicht in der Lage, die Gesamtsituation zu überblicken, assistiert ihm hierbei der Linienrichter. Hierbei zeigt der Linienrichter durch Heben einer Flagge an, ob ein Regelverstoß nach seiner Auffassung vorliegt. Diese Auffassung unterliegt allerdings auch seinen subjektiven Beobachtungen.

Die Veranstaltung von Fußballspielen in Verbindung mit der Vermarktung durch Fernsehen und Werbung hat in jüngster Zeit enorme wirtschaftliche Bedeutung erlangt. Daher wird die Überwachung der einzuhaltenden Regeln während eines Fußballspiels durch den subjektiven Eindruck von Schiedsrichtern auf Grundlage von im Nachhinein dokumentierten Kameraaufnahmen zunehmend als nicht mehr zeitgemäß empfunden. Zwar wird die Existenzberechtigung von Schiedsrichtern nicht abgesprochen, jedoch verlangt, dass diese zunehmend auf objektiven richtigen Grundlagen ihre Entscheidung treffen. Die Entscheidung muss jedoch zwingend umgehend und auch vor Ort erfolgen.

In der WO 00/31560 A2 ist eine Überwachungseinrichtung für ein Spielfeld beschrieben, bei dem in einem rasterförmigen Muster oberhalb des Spielfeldes verteilt Kameras vorhanden sind, die mit einer Auswertvorrichtung verbunden sind. Die Kameras sind stationär angeordnet. Sie nehmen das Geschehen auf dem Spielfeld in einer Draufsicht gesehen auf. Zusätzlich sind noch am Spielfeldrand weitere Kameras angeordnet, die perspektivische Bilder des Spielfeldes liefern. Zur Erfassung der Spieler sind diese mit Aufklebern oder Bändern ausgestattet, die reflektierend wirken. Die reflektierten Wellen werden von weiteren Kameras aufgenommen, die ebenfalls rasterförmig verteilt oberhalb des Spielfeldes vorhanden sind. Die rasterförmig verteilten Filmkameras und die Kameras, die die Reflektionsstrahlen aufnehmen sind jeweils als Einheit ausgebildet. Ein lokal vorhandenes Computersystem wertet die Signale der die reflektierenden Strahlen empfangenen Kameras aus und rechnet diese in Positionskoordinaten um. Dabei können neben der Position auch die Geschwindigkeiten der einzelnen Objekte bestimmt werden.

### DARSTELLUNG DER ERFINDUNG

Ausgehend von dem genannten Stand der Technik liegt der vorliegenden Erfindung die Aufgabe zugrunde, eine Überwachungsvorrichtung der eingangs genannten Art anzugeben, die die Schiedsrichter bei ihrer Entscheidungsfindung bezüglich der Regeleinhaltung zeitnah auf Grundlage objektiver Tatbestände informiert, die Kompetenz der Schiedsrichter beziehungsweise deren Entscheidungen nicht in Frage stellt, die in wirtschaftlicher Hinsicht kostengünstig umgesetzt werden kann, dabei vorhandene technische Mittel vorteilhaft nutzt, eine einfache Bedienbarkeit gewährleistet und gleichzeitig eine dauerhaft zuverlässige, zeitnahe Information für die Schiedsrichter auf Grundlage objektiv analysierter Gesichtspunkt zur Verfügung stellt, wobei ein Einsatz für große ungedeckte Spielfelder möglich sein soll.

Die erfindungsgemäße Überwachungsvorrichtung ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüche.

Die erfindungsgemäße Überwachungsvorrichtung der eingangs genannten Art ist gekennzeichnet durch folgende Merkmale:
- zumindest einer entlang des Spielfeldrandes verfahrbaren, bei Bedarf einen Messstrahl oder einen Messstrahlbereich aussendenden Messeinheit, mittels dessen sämtliche Spielfeldpunkte berechnet werden können,
- eine über eine Bedieneinheit ansteuerbare, mit der zumindest einer Überwachungsperson in Kommunikationsverbindung stehende, insbesondere am Spielfeldrand angeordnete, Steuer- und Auswerteinheit, die mit der Messeinheit in Kommunikationsverbindung steht, mittels derer die jeweilige Position der Messeinheit festlegbar ist und die die Mess- und Positionsdaten der Messeinheit erfasst,

- zumindest einer Kameraeinheit, die mit der Steuer- und Auswerteinheit in Kommunikationsverbindung steht und die das aktuelle Spielgeschehen aufnimmt und entsprechende Bildsignale an die Steuer- und Auswerteinheit abgibt,
- einer Anzeigeeinheit, die mit der Steuer- und Auswerteinheit in Kommunikationsverbindung steht und in Abhängigkeit der Signale der Steuer- und Auswerteinheit das aktuelle Spielgeschehen wiedergibt,
- wobei mittels der Steuer- und Auswerteinheit auf Grundlage der Signale der Messeinheit und der Bildsignale der Kameraeinheit jeweilige Spielsituation reproduzierbar, auswertbar und über die Anzeigeeinheit darstellbar und einer Analyse zuführbar ist,
- der Messstrahl als Laserstrahl, Infrarotstrahl, Ultraschallstrahl oder elektromagnetischer Strahl ausgebildet ist,
- eine Speichereinrichtung vorhanden ist, auf die die Steuer- und Auswerteinheit sämtliche Mess-, Bild-, Anzeige- und Berechnungsdaten speichert,
- die Steuer- und Auswerteinheit mit einer Großbildschirmanzeige in Kommunikationsverbindung steht und
- die Messeinheit innerhalb eines Schienensystems verfahrbar angeordnet sind.

Die erfindungsgemäße Überwachungsvorrichtung ist insbesondere geeignet, zur Überwachung der Regeln beim Durchführen von Fußballspielen eingesetzt zu werden.

Gemäß einer besonders vorteilhaften Ausgestaltung zeichnet sich die erfindungsgemäße Überwachungsvorrichtung dadurch aus, dass eine Speichervorrichtung vorhanden ist, bei der das komplette Spiel mit sämtlichen Daten (Bilder, Lasermessungen, Impulse, Anzeigen oder dergleichen Daten), insbesondere auf einer Black-Box, aufgezeichnet und anschließend archiviert wird (Kamera in Überwachungsvorrichtung).

Eine (zusätzliche) Kamera beobachtet die zwei Personen im Wagen (Überwachungsvorrrichtung), damit diese nicht kommunizieren können.

Zur Information der Zuschauer des Spiels bezüglich der jeweils aktuell gefällten Entscheidung der Überwachungsperson steht die Steuer- und Auswerteinheit mit einer Großbildschirmanzeige in Kommunikationsverbindung.

Eine besonders vorteilhafte Weiterbildung zeichnet sich dadurch aus, dass eine Projektionseinheit vorhanden ist, die die Linien des Spielfelds auf die Anzeigeeinheit projiziert, und die Steuer- und Auswerteinheit bei Überschreiten einer Linie durch den Ball eine optische Anzeige generiert. Durch die Projektionseinheit wird das gesamte Spielfeld vermessen und punktgenau auf einem Bildschirm projiziert. Da der Ball mit einem Chip beziehungsweise einem Sensor ausgestattet ist, der die jeweilige aktuelle Position innerhalb des Spielfelds anzeigt, kann dessen Position jederzeit auf dem Bildschirm dargestellt werden. Überschreitet der Ball eine das Spielfeld begrenzende Linie so blinkt diese beispielsweise auf. Dies kann beispielsweise eine Seitenlinie, eine Torauslinie oder die Torlinie selbst sein.

Darüber hinaus ist es möglich, dass die Überwachungsvorrichtung weitere optische Anzeigen aufweist, die für die Überwachungsperson und auch für die Zuschauer beispielsweise anzeigen kann, in welche Richtung ein Einwurf stattfinden muss oder soll, ob ein Foulspiel vorliegt, ob eine Abseitsstellung vorliegt oder ob der Ball im Aus ist oder im Tor.

Ergänzend kann auch eine akustische Anzeigeeinheit eingesetzt werden.

Eine besonders bevorzugte Ausgestaltung zeichnet sich dadurch aus, dass ein Fahrzeugwagen entlang der Spielfeldseitenlinie vorhanden ist, in dem sämtliche Einheiten der erfindungsgemäßen Überwachungsvorrichtung, nämlich Messeinheit, Steuer- und Auswerteinheit mit Bedieneinheit und Anzeigeeinheit angeordnet sind.

Bevorzugt ist hierbei die Messeinheit oder der Fahrzeugwagen in einem Schienensystem verfahrbar gelagert, das eine dauerhaft zuverlässige Funktion gewährleistet. Die entsprechenden Antriebsaggregate für die Messeinheit beziehungsweise für den Fahrzeugwagen können dabei direkt oder indirekt angesteuert werden.

Besonders bevorzugt ist die verfahrbare Messeinheit oder der Fahrzeugwagen parallel beabstandet zu der Spielfeldlängsseite vorhanden.

Um die gegebenen Strukturen hinsichtlich der Überwachung (Schiedsrichter, zwei Linienrichter) weiter beizubehalten, zeichnet sich eine besonders vorteilhafte Ausgestaltung der erfindungsgemäßen Überwachungsvorrichtung dadurch aus, dass zwei Messeinheiten oder zwei Fahrzeugwagen vorhanden sind die diametral gegenüberliegend entlang jeweils einer Spielfeldlängsrandhälfte verfahrbar vorhanden sind.

Sofern das gesamte Equipment für die erfindungsgemäße Überwachungsvorrichtung in einer für verfahrbaren Einheit beziehungsweise einem Fahrzeugwagen eingebracht ist, ist es besonders vorteilhaft, eine verschließbare Garageneinheit vorzusehen, innerhalb derer der Fahrzeugwagen bei Nichtgebrauch anordenbar ist, damit er im nichtbenötigtem Zustand unabhängig von Witterungseinflüßen und geschützt vor unberechtigtem Zugriff beziehungsweise Vandalismus vorhanden ist.

In einer alternativen Ausgestaltung ist der Fahrzeugwagen so ausgebildet, dass er volumenmäßig zumindest eine Bedienperson, in einer speziellen Ausgestaltung zwei Bedienpersonen (Techniker, Schiedsrichter), aufnehmen kann.

Um die Verletzungsgefahr zu reduzieren weist eine besonders vorteilhafte Ausgestaltung einen Fahrzeugwagen auf, der außen umfangsmäßig nur gerundete Kanten besitzt und insbesondere zumindest bereichsweise Polsterungen aufweist.

Eine alternative Ausgestaltung zeichnet sich dadurch aus, dass weitere Messeinheiten vorhanden sind, die ihren Messstrahl entlang der Außenlinien des Spielfelds aussenden und bei Überschreiten des Balles von einer der Außenlinien in vollem Umfang ein entsprechendes Signal an die Steuer- und Auswerteinheit senden.

Darüber hinaus könnten weitere Kameraeinheiten vorhanden sein, die im Bereich von Toren angeordnet sind, und die ihre Aufnahmesignale an die Steuer- und Auswerteinheit zur weiteren Auswertung abgeben.

Um die Situation im Detail übersichtlicher zu gestalten, insbesondere bei der Analyse und Auswertung, sind gemäß einer bevorzugten Ausgestaltung der erfindungsgemäßen Überwachungsvorrichtung weitere Kameraeinheiten vorhanden, die das Spielgeschehen in einer Draufsicht aufnehmen und mit der Steuer- und Auswerteinheit in Kommunikationsverbindung stehen.

Gemäß einer bevorzugten Ausgestaltung können die Kameras so programmiert werden, dass sie jeweils dem Ball automatisch folgen. Die Größe des Bildschirmausschnitts der Kamera kann individuell festgelegt werden. Entweder wird ein fester Zoomfaktor je Kamera programmiert, oder ein variabler Zoomfaktor, abhängig von der Entfernung zum Ball.

Eine weitere vorteilhafte Ausgestaltung der erfindungsgemäßen Überwachungsvorrichtung zeichnet sich dadurch aus, dass der Fahrzeugwagen mit sämtlichen für die Überwachungsvorrichtung benötigten Baueinheiten verfahrbar am Spielfeldlängsrand vorhanden ist, wobei der Abstand zu einer ebenfalls am Spielfeldlängsrand sich bewegenden Überwachungsperson während des Spielbetriebs konstant gehalten wird. Zur Auswertung und Analyse kann dann diese Überwachungsperson die erfindungsgemäße Überwachungsvorrichtung zeitnah ansprechen und nach Auswertung die entsprechenden Informationen der auf dem Spielfeld befindlichen Überwachungsperson (Schiedsrichter) mitteilen.

Der Fahrzeugwagen kann zumindest einen Sitz aufweisen, der mit Sicherheitsgurten ausgestattet ist.

Weiterhin kann der Fahrzeugwagen als geschlossene und als offene Fahrzeugeinheit ausgebildet sein.

Mit der erfindungsgemäßen Überwachungsvorrichtung wird eine mobile, fahrbare oder stationäre Anlage zur Messung und zur Überwachung eines begrenzten Feldes (zum Beispiel Fußballspielfeld) zur Verfügung gestellt. Die Übertragung der relevanten Daten erfolgt unter Zwischenschaltung einer Steuer- und Auswerteinheit auf ein mobiles, verfahrbares oder stationäres Anzeigehilfsmittel (zum Beispiel Monitor). Die komplette Anlage kann mobil, stationär, selbstfahrend sowie für Mitfahrer hergestellt werden. Die einzelnen Komponenten können als Ganzes oder als Bausteine eingesetzt werden, wobei jeder einzelne Baustein mobil, stationär oder fahrbar sein kann und beliebig kombinierbar ausgebildet ist.

Die Anlage beziehungsweise die Überwachungsvorrichtung dient im Speziellen zur Überwachung der Fußballregeln wie Abseits, Foulspiel und Überwachung der Linien sowie zeitgenaue Übermittlung der Daten an die Überwachungsperson (Schiedsrichter, Linienrichter oder dergleichen) in optischer und/oder akustischer Form. Die Übermittelung der entscheidungsrelevanten Daten kann auch durch Übersendung von entsprechenden Impulsen an die Überwachungsperson geschehen.

In einem bevorzugten Ausführungsbeispiel betätigt ein Linienrichter beim Abspiel eines Spielers die Bedieneinheit, woraufhin die Messung, beispielsweise durch einen Laserstrahl ausgelöst wird. Die durch den Laserstrahl auf die Anzeigeeinheit optisch dargestellte Linie wird sofort nach links und/oder rechts durch eine Hilfslinie ergänzt, welche bis zum nächsten Spieler parallel verschoben wird. Die von den verschobenen Linien als erstberührter Spieler werden optisch, andersfarbig oder blinkend dargestellt. Die Hilfslinien bleiben stehend auf dem Monitor sichtbar. Diese Auswertung ist dadurch möglich, dass die Steuer- und Auswerteinheit elektronisch zu jedem Zeitpunkt die Position der Spieler beziehungsweise des Balles erfassen kann.

Erfindungsgemäß ist eine Bildübertragung der Analysedaten auf eine Großbildleinwand möglich.

Bevorzugt wird an den Längsseiten des Spielfelds jeweils eine Überwachungsvorrichtung pro Spielhälfte installiert, analog der jetzigen Laufwege eines Linienrichters.

Die einzelnen Komponenten der erfindungsgemäßen Überwachungsvorrichtung können in verschiedener Größe und Design entworfen werden.

Dabei handelt es sich um folgende Komponenten:
1. Am Spielfeldrand installiertes mobiles, fahrbares "Auge" (Messeinheit) zur Messung mittels Laserstrahl, beziehungsweise Bestimmung einer Hilfslinie, von der aus sämtliche Spielfeldpunkte elektronisch berechnet werden können. Auf Knopfdruck wird die Messung aktiviert und die Hilfslinie wandert auf dem Monitor (Anzeigeeinheit) bis zum nächsten Spieler und bleibt dort stehen. Sofern dieser Spieler nicht der gewünschte ist, wandert die Hilfslinie bei erneutem Knopfdruck, bis zum nächsten Spieler weiter. Übertragung der Daten/Messwerte auf den Monitor. Das "Auge" ist ohne scharfe Kanten und zusätzlich gepolstert.
2. Anzeigeeinheit (Monitor) welches ebenfalls mobil, fahrbar oder stationär installiert werden kann. Der Monitor kann als Einheit mit dem "Messauge" zusammen oder getrennt gestellt werden. Die Anzeige/Messung kann anhand der Kameraaufnahme erfolgen, indem die Bilder auf den Monitor übertragen werden und zusammen mit den Messwerten des Laserauges ausgewertet werden. Das Spielfeld kann ebenso eingemessen und als festes Hintergrundbild auf dem Monitor sichtbar sein. Synchronisiert mit den Kameraaufnahmen kann die Messung und Anzeige der Hilfslinie direkt auf dem Monitor erfolgen.
3. Fahrzeugwagen, auf welches das "Messauge" und/oder der Monitor installiert wird. Der Fahrzeugwagen ist eiförmig ohne scharfe Kanten und zusätzlich gepolstert. Parallel zur Außenlinie, in einem Abstand von ca. 1,0 m bis 1,5 m, wird eine im Boden versenkte Schienenanlage verlegt. Der Fahrzeugwagen kann als selbstfahrender Wagen oder für Mitfahrer, incl. der jeweils nötigen Sicherheitseinrichtungen, ausgestattet werden. Es können maximal zwei Personen (zum Beispiel Linienrichter und/oder Techniker) befördert werden.
   - Geschwindigkeit maximal 35 bis 40 km/h
   - Steuerung extern oder im Wagen mit Hebel oder Pedalen
   - Maße: Länge ca. 2,50 m zuzüglich Polsterung
      Breite ca. 1,50 m zuzüglich Polsterung
      Höhe ca. 1,50 m zuzüglich Polsterung

   Des Weiteren kann ein zusätzliches "Auge" (zusätzliche Messeinheit) am Wagen installiert werden, mit dem ein Fußball mit integriertem Chip separat erfolgen kann. Diese Daten werden an den/die im Fahrzeugwagen befindlichen Monitor(e) und/oder einen separaten Monitor übertragen. Bei Einsatz eines Balles mit integriertem Chip werden die Linien mit zusätzlichen Messaugen versehen, die bei überschreiten des Balles der Linien Impulse und Daten an die Station/Monitor übertragen.
4. Zur zusätzlichen Kontrolle/Überwachung können oberseitig, über dem Spielfeld, insgesamt vier Kameras installiert werden, die jeweils ein Viertel des Spielfelds überwachen. Die Daten werden an den unter 2. genannten Monitor oder einen separaten Monitor übertragen. Zusätzlich können vier weitere Kameras auf den kurzen Spielfeldseiten, jeweils links und rechts des Tores installiert werden.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: stark schematisierte Darstellung einer Überwachungsvorrichtung, die am Spielfeldrand eines Spielfeldes zur Information der Überwachungsperson (Linien- und/oder Schiedsrichter) eingesetzt wird,
- Fig. 2: schematische Draufsicht auf ein Spielfeld mit diametral gegenüber angeordneten Überwachungsvorrichtungen in integrierter Bauweise,
- Fig. 3: schematische Draufsicht auf ein Spielfeld mit einer Überwachungsvor- richtung mit mobiler Messeinheit und stationärer Steuer- und Auswerteinheit (im oberen Bereich) und einer mobilen Steuer- und Auswerteinheit mit Messeeinheit (im Unteren Bereich) und
- Fig. 4: schematische Darstellung der Anzeige einer Anzeigeeinheit bei Überprüfung einer Abseitsposition.

### WEGE ZUM AUSFÜHREN DER ERFINDUNG

In Fig. 1 ist stark schematisiert eine Überwachungsvorrichtung 10 für ein in Fig. 1 nicht näher dargestelltes Spielfeld mit seinen wesentlichen Komponenten dargestellt.

Die Überwachungsvorrichtung 10 weist eine Messeinheit 20 auf, die entlang des Spielfeldrandes verfahrbar (Pfeile A) vorhanden ist. Im Bedarfsfall sendet die Messeinheit 20 einen Messstrahl 40 (zum Beispiel Laserstrahl) aus, der zu einer Analyse der jeweiligen Spielsituation dient, was weiter unten beschrieben wird.

Um die Verfahrbarkeit der Messeinheit 20 zu gewährleisten, ist eine Antriebseinheit 66 vorhanden.

Des Weiteren ist eine zentrale Steuer- und Auswerteinheit 22 vorhanden, die mit der Messeinheit 20 in Kommunikationsverbindung steht.

Die Steuer- und Auswerteinheit 22 steht auch mit einer Bedieneinheit 24 und zumindest einer Kameraeinheit 26 in Kommunikationsverbindung. Schließlich ist an die Steuer- und Auswerteinheit 22 noch eine Anzeigeeinheit 28 angeschlossen, mittels derer die jeweilige Spielsituation optisch angezeigt werden kann.

Die von der Kamera 26 ausgesandten Bildsignale werden von der Steuer- und Auswerteinheit 22 ausgewertet und auf der Anzeigeeinheit 28 dargestellt.

Über die Bedieneinheit 24 in Verbindung mit der Steuer- und Auswerteinheit 22 wird die Antriebseinheit 66 der Messeinheit 40 hinsichtlich der jeweils einzunehmenden Position der Messeinheit 40 entlang des Spielfeldrandes angesteuert.

Darüber hinaus sind in der Steuer- und Auswerteinheit 22 nicht näher dargestellte Mittel vorhanden, mittels derer eine Kommunikation zu einer Überwachungsperson 18 (Schiedsrichter) hergestellt werden kann.

Die jeweilige Position der Messeinheit 20 wird so gesteuert, dass sie sich immer in der Nähe des "letzten" Manns einer Mannschaft in einer Spielhälfte befindet. Sollen nun beispielsweise eine mögliche Abseitsposition analysiert werden, wird im Moment der Ballabgabe über die Bedieneinheit 24 der Messstrahl 40 der Messeinheit 20 aktiviert. Gleichzeitig veranlasst die Steuer- und Auswerteinheit 22, dass die momentane Spielsituation auf der Anzeigeeinheit 28 fixiert wird. Aufgrund der von der Messeinheit 20 abgegebenen Signale projeziert die Steuer- und Auswerteinheit 22 Hilfslinien auf die Anzeigeeinheit 28, mittels derer die Spielsituation analysiert werden kann. Die genaue Vorgehensweise wird weiter unten anhand der Darstellung von Fig. 4 beschrieben.

Schließlich ist noch eine Speichereinheit 30 vorhanden, auf der die Steuer- und Auswerteinheit 22 sämtliche relevanten Daten der Messeinheit, der Kameraeinheit und eventuell berechneter Daten abspeichert.

Des Weiteren steht die Steuer- und Auswerteinheit 22 mit einer zusätzlichen optischen Anzeige 36 und einer zusätzlichen akustischen Anzeige 38 in Kommunikationsverbindung, die bedarfsweise aktiviert werden können.

Auch eine Kommunikationsverbindung mit einer Großbildschirmanzeige 44 ist möglich, so dass auch den Zuschauern die jeweilige Spiel- und Analysesituation gezeigt werden kann.

Schließlich kann die Steuer- und Auswerteinheit 22 mit weiteren Kameraeinheiten 46, 48 in Kommunikationsverbindung stehen, die beispielsweise die Seitenaußenlinien oder die Querlinien (Torlinien) überwachen.

In einer alternativen Ausgestaltung ist es ebenfalls möglich, zu einem Fußball 52 eine Kommunikationsverbindung aufzubauen, wobei der Fußball einen Sensor, insbesondere einen integrierten Chip 54, aufweist, so dass die Steuer- und Auswerteinheit 22 die Position des Fußballs 52 relativ zum Spielfeld berechnen und beispielsweise auf der Anzeigeeinheit 28 darstellen kann.

Bei der oben beschriebenen Ausführungsform ist die Messeinheit 20 verfahrbar (Pfeil A), wobei die anderen Komponenten der Überwachungsvorrichtung 10 ortsfest, insbesondere in der Nähe des Spielfeldrandes vorhanden sind.

In einer alternativen Ausgestaltung ist die Überwachungsvorrichtung 10 mit ihren sämtlichen benötigten Komponenten verfahrbar, insbesondere auf einem schienengeführten Fahrzeugwagen, vorhanden. Dies ist in Fig. 1 schematisch durch die gestrichelte Linie und die Pfeile B dargestellt.

In Fig. 2 ist schematisch eine erste Ausführungsvariante der Überwachungsvorrichtung 10 in einer Draufsicht dargestellt, wobei zwei Überwachungsvorrichtungen 10 eingesetzt werden, die diametral gegenüberliegend parallel zum Spielfeldrand 42 eines Spielfeldrands jeweils auf Höhe einer Hälfte des Spielsfeldes 12 verfahrbar angeordnet sind. Die verfahrbare Überwachungsvorrichtung 10 umfasst alle Komponenten und bietet gleichzeitig Raum zur Aufnahme einer Überwachungsperson und gegebenenfalls einer zweiten Person. Der nicht näher dargestellte Fahrzeugwagen der Überwachungsvorrichtung 10 ist in einem Schienensystem 34 geführt. Im Endbereich des Schienensystems 34 außerhalb des Spielfeldrandes 42 ist eine verschließbare Garageneinheit 32 vorhanden, innerhalb derer die Überwachungsvorrichtung 10 im nicht benötigtem Zustand untergebracht werden kann.

In Fig. 3 ist schematisch im unteren Bereich eine weitere Ausgestaltung der Überwachungsvorrichtung 10 dargestellt, die im Wesentlichen den gleichen Aufbau aufweist wie die Überwachungsvorrichtung 10 gemäß Fig. 2, jedoch mit dem Unterschied, dass die Überwachungsvorrichtung 10 gemäß Fig. 3 (unterer Bereich) kein Aufnahmevolumen für eine Überwachungsperson bietet, sondern immer in einem vorgegebenen Abstand C zu einer weiteren am Spielfeldrand 42 sich bewegenden weiteren Überwachungsperson 64 verfährt. Soll eine Spielsituation analysiert werden, wird die Messeinheit 20 aktiviert, die Bilddarstellung auf der Anzeigeeinheit 28 (siehe Fig.1) fixiert und die weitere Überwachungsperson 64 kann weitere Analysen vornehmen und deren Ergebnis der auf dem Spielfeld 12 befindlichen Überwachungsperson 18 insbesondere per Funk übermitteln.

Im oberen Bereich von Fig. 3 ist eine Überwachungsvorrichtung 10 dargestellt, bei der lediglich die Messeinheit 20 in dem Schienensystem 34 verschiebbar ist und die übrigen Komponenten der Überwachungsvorrichtung 10 ortsfest in der Mitte des Spielfeldrandes 42, beabstandet zu diesem vorhanden sind.

Auch bei den in Fig. 3 dargestellten alternativen Lösungen ist es möglich, jeweils eine diametral gegenüberliegend an jeder Spielfeldhälfte angeordnete Überwachungsvorrichtung 10 vorzusehen.

In Fig. 4 ist die Analyse einer Spielsituation betreffend eine mögliche Abseitsstellung dargestellt, wie sie auf der Anzeigeeinheit 28 abgebildet wird. Auf dem Spielfeld 12 befindet sich Spieler 60 in einer ersten Mannschaft und Spieler 62 einer zweiten Mannschaft.

In dem Moment in dem der ballführende Spieler 60 den Ball 52 zu seinem Mitspieler spielt (Pfeil S) wird durch Betätigung der Bedieneinheit 24 (siehe Fig. 1) in Verbindung mit der Steuer- und Auswerteinheit 22 die Messeinheit 20 veranlasst den Messstrahl 40 auszusenden. Gleichzeitig wird über die Steuer- und Auswerteinheit 22 das Bild auf der Anzeigeeinheit 28 gemäß der Darstellung in Fig. 4 fixiert. Die Steuer- und Auswerteinheit 22 veranlasst dann aufgrund der von der Messeinheit erhaltenen Signale, dass Hilfslinien 56 angezeigt werden, und zwar zunächst eine erste Hilfslinie, die bis zur Position des dem Messstrahl 40 am nächsten stehenden Spielers verschoben wird (Pfeil I in Fig. 4). Ist die Position dieses Spielers nicht entscheidend, wird auf einen weiteren Impuls der Bedieneinheit 24 die Hilfslinie 56 auf den dann der Hilfslinie 56 am nächsten stehenden Spieler weiterverschoben bis schließlich die entscheidende Position bezüglich der Beantwortung der Frage nach einer Abseitsstellung erreicht ist (Pfeile II und III in Fig. 4). In der in Fig. 4 dargestellten Situation liegt eine eindeutige Abseitsposition vor. Aufgrund der erfindungsgemäßen Überwachungsvorrichtung 10 kann diese Abseitsposition umgehend analysiert beziehungsweise detektiert werden und der Überwachungsperson 18 auf dem Spielfeld 12 mitgeteilt werden.

## Patentansprüche

1. Überwachungsvorrichtung (10) für ein Spielfeld (12), auf dem Spieler (61, 62) ein Spiel mit einem Ball (16) nach vorgegebenen Regeln betreiben, und für zumindest eine Überwachungsperson (18), die die Einhaltung der Regeln überwachen muss, mit folgenden Merkmalen:
- zumindest einer entlang des Spielfeldrandes (42) verfahrbaren, bei Bedarf einen Messstrahl (40) oder einen Messstrahlbereich aussendenden Messeinheit (20), mittels dessen sämtliche Spielfeldpunkte berechnet werden können,
- eine über eine Bedieneinheit (24) ansteuerbare, mit der zumindest einer Überwachungsperson (18) in Kommunikationsverbindung stehende, insbesondere am Spielfeldrand angeordnete Steuer- und Auswerteinheit (22), die mit der Messeinheit (20) in Kommunikationsverbindung steht, mittels derer die jeweilige Position der Messeinheit (20) festlegbar ist und die die Mess- und Positionsdaten der Messeinheit (20) erfasst,
- zumindest einer Kameraeinheit (26), die mit der Steuer- und Auswerteinheit (22) in Kommunikationsverbindung steht und die das aktuelle Spielgeschehen aufnimmt und entsprechende Bildsignale an die Steuer- und Auswerteinheit (22) abgibt,
- einer Anzeigeeinheit (28), die mit der Steuer- und Auswerteinheit (22) in Kommunikationsverbindung steht und in Abhängigkeit der Signale der Steuer- und Auswerteinheit (22) das aktuelle Spielgeschehen wiedergibt,
- wobei mittels der Steuer- und Auswerteinheit (22) auf Grundlage der Signale der Messeinheit (20) und der Bildsignale der Kameraeinheit (26) jeweilige Spielsituation reproduzierbar, auswertbar und über die Anzeigeeinheit darstellbar und einer Analyse zuführbar ist,
- der Messstrahl (40) als Laserstrahl, Infrarotstrahl, Ultraschallstrahl oder elektromagnetischer Strahl ausgebildet ist,
- eine Speichereinrichtung (30) vorhanden ist, auf die die Steuer- und Auswerteinheit (22) sämtliche Mess-, Bild-, Anzeige- und Berechnungsdaten speichert,
- die Steuer- und Auswerteinheit (22) mit einer Großbildschirmanzeige (44) in Kommunikationsverbindung steht und
- die Messeinheit (20) innerhalb eines Schienensystems (34) verfahrbar angeordnet sind.

2. Überwachungsvorrichtung nach Anspruch 1,
- **dadurch gekennzeichnet, dass**
- neben der Messeinheit (20) auch die Steuer- und Auswerteinheit (22) mit Bedieneinheit (24) und die Anzeigeeinheit (28) in einem verfahrbaren Fahrzeugwagen (50) angeordnet sind.

3. Überwachungsvorrichtung nach einem oder mehreren der vorstehenden Ansprüche,
- **dadurch gekennzeichnet, dass**
- die Messeinheit (20) oder Fahrzeugwagen (50) parallel beabstandet zu einem Spielfeldrand verfahrbar vorhanden sind.

4. Überwachungsvorrichtung nach Anspruch 3,
- **dadurch gekennzeichnet, dass**
- zwei Messeinheiten (20) oder zwei Fahrzeugwagen (50) vorhanden sind die diametral gegenüberliegend entlang jeweils einer Spielfeldlängsrandhälfte verfahrbar vorhanden sind.

5. Überwachungsvorrichtung nach einem oder mehreren der Ansprüche 2 bis 4,
- **dadurch gekennzeichnet, dass**
- der Fahrzeugwagen (50) volumenmäßig zumindest eine Bedienperson aufnehmen kann.

6. Überwachungsvorrichtung nach einem oder mehreren der vorstehenden Ansprüche,
- **dadurch gekennzeichnet, dass**
- weitere Messeinheiten vorhanden sind, die ihren Messstrahl entlang der Außenlinien des Spielfelds aussenden und bei Überschreiten des Balles von einer der Außenlinien in vollem Umfang ein entsprechendes Signal an die Steuer- und Auswerteinheit (22) senden.

7. Überwachungsvorrichtung nach einem oder mehreren der vorstehenden Ansprüche,
- **dadurch gekennzeichnet, dass**
- weitere Kameraeinheiten (46) im Bereich von Toren angeordnet sind, die mit der Steuer- und Auswerteinheit in Kommunikationsverbindung stehen.

8. Überwachungsvorrichtung nach einem oder mehrerender vorstehenden Ansprüche,
- **dadurch gekennzeichnet, dass**
- weitere Kameraeinheiten (48) vorhanden sind, die das Spielgeschehen in einer Draufsicht gesehen aufnehmen und die mit der Steuer- und Auswerteinheit in Kommunikationsverbindung stehen.

## Claims

1. Monitoring device (10) for a playing field (12), on which players (61, 62) partake in a game with a ball (16) according to prescribed rules, and for at least one overseer (18) who has to oversee the rules being abided by, with the following features:
- at least one measuring unit (20) that can be displaced along the playing field edge (42), emit a measuring beam (40) or a measuring beam region when necessary and be used to calculate all points on the playing field,
- a control and evaluation unit (22), which can be actuated by an operating unit (24), has a communication link to the at least one overseer (18) and in particular is arranged on the playing field edge, that has a communication link to the measuring unit (20), can be used to set the respective position of the measuring unit (20) and register the measurement and position data from the measuring unit (20),
- at least one camera unit (26) that has a communication link to the control and evaluation unit (22), records the current play action and emits corresponding image signals to the control and evaluation unit (22),
- a display unit (28) that has a communication link to the control and evaluation unit (22) and reproduces the current play action depending on the signals from the control and evaluation unit (22),
- in which respective game situations can be reproduced, evaluated, displayed using the display unit and supplied for analysis by means of the control and evaluation unit (22) on the basis of the signals from the measuring unit (20) and the image signals from the camera unit (26),
- the measuring beam (40) is embodied as a laser beam, infrared beam, ultrasound beam or electromagnetic beam,
- a storage medium (30) is available, on which the control and evaluation unit (22) stores all measurement, image, display and calculation data,
- the control and evaluation unit (22) has a communication link to a big-screen display (44) and
- the measuring unit (20) is arranged such that it can be displaced within a rail system (34).

2. Monitoring device according to Claim 1, **characterized in that**,
- in addition to the measuring unit (20), the control and evaluation unit (22) with an operating unit (24) and the display unit (28) are also arranged in a displaceable vehicle car (50).

3. Monitoring device according to one or more of the preceding claims,
- **characterized in that**
- the measuring unit (20) or vehicle car (50) is available in a displaceable fashion, spaced in parallel from a playing field edge.

4. Monitoring device according to Claim 3,
- **characterized in that**
- two measuring units (20) or two vehicle cars (50) are available, which, diametrically opposing one another, are available in a displaceable fashion along respectively one half of a longitudinal playing field edge.

5. Monitoring device according to one or more of Claims 2 to 4,
- **characterized in that**
- the vehicle car (50) can, in terms of volume, house at least one operator.

6. Monitoring device according to one or more of the preceding claims,
- **characterized in that**
- further measuring units are available, which emit their measuring beam along the boundary lines of the playing field and transmit a corresponding signal to the control and evaluation unit (22) when the entire circumference of the ball crosses one of the boundary lines.

7. Monitoring device according to one or more of the preceding claims,
- **characterized in that**
- further camera units (46) are arranged in the vicinity of goals, which have a communication link to the control and evaluation unit.

8. Monitoring device according to one or more of the preceding claims,
- **characterized in that**
- further camera units (48) are available, which record the play action as seen from above and have a communication link to the control and evaluation unit.

## Revendications

1. Dispositif de surveillance (10) pour un terrain de jeu (12) sur lequel des joueurs (61, 62) pratiquent un jeu avec un ballon (16) selon des règles prédéfinies, et pour au moins une personne de surveillance (18) qui est chargée de surveiller le respect des règles, présentant les caractéristiques suivantes :
- au moins une unité de mesure (20), déplaçable le long du bord du terrain de jeu (42), émettant en cas de besoin un faisceau de mesure (40) ou un champ de faisceaux de mesure, au moyen de laquelle tous les points du terrain de jeu peuvent être calculés,
- une unité de commande et d'évaluation (22), disposée en particulier au bord du terrain de jeu, qui peut être pilotée par une unité d'exploitation (24), qui est en communication avec ladite au moins une personne de surveillance (18) ainsi qu'en communication avec l'unité de mesure (20), au moyen de laquelle la position respective de l'unité de mesure (20) peut être déterminée et qui saisit les données de mesure et de position de l'unité de mesure (20),
- au moins une unité de caméra (26) qui est en communication avec l'unité de commande et d'évaluation (22), qui enregistre l'état actuel du jeu et transmet des signaux d'image correspondants à l'unité de commande et d'évaluation (22),
- une unité d'affichage (28) qui est en communication avec l'unité de commande et d'évaluation (22) et qui restitue l'état actuel du jeu en fonction des signaux de l'unité de commande et d'évaluation (22),
- toute situation de jeu pouvant, au moyen de l'unité de commande et d'évaluation (22), sur la base des signaux de l'unité de mesure (20) et des signaux d'image de l'unité de caméra (26), être reproduite, évaluée et représentée par l'unité d'affichage et soumise à une analyse,
- le faisceau de mesure (40) est réalisé sous la forme d'un faisceau laser, d'un faisceau infrarouge, d'un faisceau ultrasonore ou d'un faisceau électromagnétique,
- un dispositif de mémorisation (30) est prévu, dans lequel l'unité de commande et d'évaluation (22) mémorise toutes les données de mesure, d'image, d'affichage et de calcul,
- l'unité de commande et d'évaluation (22) est en communication avec un affichage sur grand écran (44) et
- l'unité de mesure (20) est disposée de manière déplaçable à l'intérieur d'un système de rails (34).

2. Dispositif de surveillance selon la revendication 1,
- **caractérisé en ce que**
- outre l'unité de mesure (20), l'unité de commande et d'évaluation (22) avec l'unité d'exploitation (24) et l'unité d'affichage (28) sont disposées sur un chariot déplaçable (50).

3. Dispositif de surveillance selon une ou plusieurs des revendications précédentes,
- **caractérisé en ce que**
- l'unité de mesure (20) ou le chariot (50) est prévu(e) déplaçable parallèlement à distance d'un bord du terrain de jeu.

4. Dispositif de surveillance selon la revendication 3,
- **caractérisé en ce que**
- deux unités de mesure (20) ou deux chariots (50) sont prévu(e)s, qui sont prévu(e)s déplaçables de manière diamétralement opposée chacun(e) le long d'un demi-bord longitudinal du terrain de jeu.

5. Dispositif de surveillance selon une ou plusieurs des revendications 2 à 4,
- **caractérisé en ce que**
- le chariot (50) peut, en termes de volume, accueillir au moins un opérateur.

6. Dispositif de surveillance selon une ou plusieurs des revendications précédentes,
- **caractérisé en ce que**
- d'autres unités de mesure sont prévues, qui émettent leur faisceau de mesure le long des lignes extérieures du terrain de jeu et qui, en cas de franchissement complet d'une des lignes extérieures par le ballon, envoient un signal correspondant à l'unité de commande et d'évaluation (22).

7. Dispositif de surveillance selon une ou plusieurs des revendications précédentes,
- **caractérisé en ce que**
- d'autres unités de caméra (46), qui sont en communication avec l'unité de commande et d'évaluation, sont disposées à proximité des buts.

8. Dispositif de surveillance selon une ou plusieurs des revendications précédentes,
- **caractérisé en ce que**
- d'autres unités de caméra (48) sont prévues, qui enregistrent l'état du jeu vu de dessus et sont en communication avec l'unité de commande et d'évaluation.
